# EUROPÄISCHE PATENTSCHRIFT

(11) **EP 3 264 533 B1**
(45) Veröffentlichungstag und Bekanntmachung des Hinweises auf die Patenterteilung: **07.08.2019**
(21) Anmeldenummer: 16176671.2
(22) Anmeldetag: 28.06.2016
(51) Int. Cl.: H01R 4/62, H01R 4/30

(54) **LOCHSCHEIBE SOWIE DEREN VERWENDUNG BEI MITEINANDER VERBUNDENEN STROMSCHIENEN UNTERSCHIEDLICHER MATERIALIEN**
BREAKER PLATE AND ITS USE IN BUSBARS OF DIFFERENT MATERIALS CONNECTED WITH EACH OTHER
DISQUE PERFORE ET SON UTILISATION POUR DES RAILS ELECTRIQUES RELIES ENTRE EUX, CONSTITUES DE DIFFERENTS MATERIAUX

(43) Veröffentlichungstag der Anmeldung: 03.01.2018
(73) Patentinhaber: Jean Müller GmbH Elektrotechnische Fabrik, 65343 Eltville (DE)
(72) Erfinder: Pnischeck, Christopher, 55252 Mainz - Kastel (DE); Geyssel, Hartmut, 65193 Wiesbaden (DE)
(74) Vertreter: Quermann, Helmut

(56) Entgegenhaltungen:
- CN-B- 102 760 516
- CN-U- 201 698 781
- FR-A1- 2 631 746
- FR-A5- 2 150 153
- JP-A- 2013 235 764
- US-A- 3 993 397
- US-A- 4 943 247

## Beschreibung

Die Erfindung betrifft eine Lochscheibe sowie deren Verwendung als Verbindungsplättchen zwischen überlappend angeordneten, miteinander verbundenen Stromschienen unterschiedlicher Materialien.

In der Praxis sind Anwendungsfälle zu verzeichnen, gemäß derer Stromschienen miteinander zu verbinden sind, um über diese Stromschienen Strom transportieren zu können. Aus Kostengründen kann es vorkommen, dass statt des besser leitfähigen Materials Kupfer bzw. einer Kupferlegierung das weniger leitfähige und kostengünstigere Material Aluminium bzw. eine Aluminiumlegierung eingesetzt wird. Nachteilig ist bei der Verwendung von Stromschienen aus Aluminium bzw. einer Aluminiumlegierung, dass Aluminium unter Einwirkung von Umgebungsluft oxidiert. Es bildet sich eine Aluminiumoxidschicht auf der Oberfläche einer aus Aluminium bzw. einer Aluminiumlegierung bestehenden Stromschiene, mit der Konsequenz, dass der Übergangswiderstand bei der Stromleitung zwischen den Stromschienen unterschiedlicher Materialien steigt.

Eine Schiene aus Aluminium bzw. Aluminiumlegierung, die eine Oxidschicht aufweist, muss vorbehandelt werden, beispielsweise mechanisch mit einer geeigneten Bürste, um die Oxidschicht zu entfernen. Anschließend ist es erforderlich, die Stromschiene zu fetten, sodass eine sauerstoffdichte Verbindung entsteht. Ein solches Prozedere ist recht aufwendig und wird in der Praxis nur unzureichend durchgeführt. Die Konsequenz ist, dass sich bei miteinander verbundenen Stromschienen aufgrund der Oxidschicht der einen Stromschiene aus Aluminium bzw. aus einer Aluminiumlegierung der Übergangswiderstand erhöht und die Verbindung in der Praxis ausfällt.

Im Zusammenhang mit der Verwendung von Lochscheiben zwischen überlappend angeordneten, miteinander verbundenen Stromschienen unterschiedlicher Materialien, insbesondere der Verbindung einer Stromschiene aus Aluminium bzw. einer Aluminiumlegierung mit einer Stromschiene aus Kupfer bzw. einer Kupferlegierung ist es aus der Praxis bekannt, eine Lochscheibe zu verwenden, die auf abgewandten Scheibenseiten Hauptflächen aufweist, wobei die Lochscheibe im Bereich der einen, ersten Hauptfläche aus Aluminium oder einer Aluminiumlegierung besteht und im Bereich der anderen, zweiten Hauptfläche aus Kupfer oder einer Kupferlegierung besteht. Die Hauptflächen sind parallel zueinander angeordnet und es weisen die Lochscheiben jeweils eine kreisrunde Außenkontur und eine kreisrunde Innenkontur auf. Die Lochscheiben bestehen aus Aluminium oder einer Aluminiumlegierung, wobei hierunter verstanden wird, dass sie nahezu vollständig hieraus bestehen, weil auf den Grundkörper aus Aluminium bzw. der Aluminiumlegierung eine relativ dünne Schicht aus Kupfer bzw. einer Kupferlegierung aufgebracht ist. Die Aluminiumseite der Lochscheibe gelangt bei Verbindung der beiden Stromschienen in Kontakt mit der Aluminium-Stromschiene, die Kupferseite der Lochscheibe in Kontakt mit der Kupferschiene.

Nachteilig ist bei dieser bekannten Lochscheibe, dass diese beidseitig flächig an den zugeordneten Stromschienen bei Verbindung der Stromschienen mittels Befestigungsmitteln anliegt. Bildet sich im Bereich der Aluminiumseite der Lochscheibe eine Oxidschicht, ist die erforderliche Leitung des Stroms wegen des hohen Übergangswiderstands in diesem Bereich nicht gegeben.

Eine solche Lochscheibe kann beispielsweise bei einer Leiste für NH-Sicherungen, wie sie beispielsweise aus der EP 2 546 856 A1 bekanntgeworden ist, Verwendung finden. Hierbei sind Stromschienen der Leiste, die aus Kupfer bzw. einer Kupferlegierung bestehen, mit Sammelschienen eines Sammelschienensystems zu verbinden bei Zwischenanordnung der Lochscheiben. Die Sammelschienen bestehen aus Aluminium bzw. einer Aluminiumlegierung.

Aus der FR 2 150 153 A5 ist ein Kontaktelement zur Herstellung einer elektrisch leitenden Verbindung zwischen zwei je eine ebene Kontaktfläche aufweisenden Leitern, von denen zumindest der eine aus Aluminium besteht, mit wenigstens einer vorspringenden, spitz zulaufenden, in den anliegenden Leiter eindringenden Werkstoffpartie zumindest auf dem Aluminiumleiter zugekehrten Seite bekannt. Das Kontaktelement ist ringförmig ausgebildet und es bildet die vorspringende Werkstoffpartie zumindest einer Ringschneide. Das Kontaktelement besteht aus einem harten Aluminium, einem verzinkten harten Kupfer oder einer verzinkten harten Kupferlegierung.

In der CN 102 760 516 B ist die Anordnung eines leitenden Streifens zwischen überlappend angeordneten, miteinander verbundenen Stromschienen beschrieben. Auf der einen Seite besteht der Streifen aus Kupfer, auf der anderen Seite aus Aluminium.

Aus der JP 2013/235764 A ist eine Lochscheibe als zentrales Grundelement bekannt, wobei die Lochscheibe zu Dichtungszwecken radial innen mit einem Dichtring und radial außen mit einem Dichtring versehen ist. Damit die Dichtringe fest mit der Lochscheibe verbunden sind, sind Formschlussbereiche in der Lochscheibe vorgesehen. Es handelt sich bei diesen um Vertiefungen, nämlich innere Vertiefungen und äußere Vertiefungen im Bereich einer Hauptfläche der Lochscheibe sowie innere Vertiefungen und äußere Vertiefungen im Bereich der anderen Hauptfläche der Lochscheibe.

In der FR 2 631 746 A1 ist eine Lochscheibe als Verbindungsplättchen zwischen überlappend angeordneten, miteinander verbundenen Stromschienen beschrieben. Diese Lochscheibe weist auf einer Seite, die der Stromschiene zugewandt ist, Erhöhungen auf, die sich radial erstrecken.

In der CN 201 698 781 U sind überlappend angeordnete, miteinander verbundene Schienen und ein zwischen diesen angeordnetes Plättchen beschrieben.

Die US 4 943 247 A offenbart ebenfalls eine Lochscheibe mit Erhöhungen und Vertiefungen.

Aufgabe der vorliegenden Erfindung ist es, eine Lochscheibe anzugeben, die eine besonders gute elektrische Verbindung zweier Stromschienen unterschiedlicher Stromschienenmaterialien bei Anordnung zwischen diesen gewährleistet. Aufgabe der vorliegenden Erfindung ist es ferner, eine besondere Verwendung einer solchen Lochscheibe anzugeben.

Gelöst wird die Aufgabe durch eine Lochscheibe, die gemäß den Merkmalen des Patentanspruchs 1 ausgebildet ist.

Die erfindungsgemäße Lochscheibe besteht aus Metall. Sie weist auf abgewandten Scheibenseiten Hauptflächen auf. Im Bereich der einen, ersten Hauptfläche besteht die Lochscheibe aus Aluminium oder einer Aluminiumlegierung. Im Bereich der anderen, zweiten Hauptfläche weist die Lochscheibe eine Schicht aus Kupfer oder einer Kupferlegierung auf. Wesentlich ist, dass die Lochscheibe im Bereich der die erste Hauptfläche aufweisenden Scheibenseite Erhöhungen aufweist, die über die erste Hauptfläche der Lochscheibe auf dieser Scheibenseite überstehen.

Aufgrund der erfindungsgemäßen Gestaltung der Lochscheibe ist es weder erforderlich, diese, zur Verhinderung einer Oxidschicht zu fetten, um die Sauerstoffdichtigkeit zu erhalten, noch ist es erforderlich, eine evtl. entstandene Oxidschicht zu entfernen, beispielsweise mittels einer Bürste. Es ist unerheblich, ob die Lochscheibe auf deren Aluminiumseite und/oder die mit dieser Aluminiumseite zusammenwirkende Aluminiumschiene jeweils eine Oxidschicht angesetzt haben. Ist eine solche Aluminiumoxidschicht vorhanden, wird diese von den Erhöhungen der Lochscheibe beim Pressen der Lochscheibe zwischen den beiden Schienen durchdrungen. Unter dem Druck, den die beiden Schienen auf die Lochscheibe ausüben, dringt die Lochscheibe mit ihren Erhöhungen geringfügig in die zugeordnete Aluminiumschiene ein, sodass eine leitende Verbindung zwischen der Lochscheibe und der Aluminiumschiene gewährleistet ist. Eine eventuelle auf der Aluminiumseite der Lochscheibe auf deren Erhöhungen befindliche Oxidschicht wird beim Verbinden der beiden Schienen aufgrund Einwirkung der Aluminiumschiene abgetragen. Eine eventuelle auf der Aluminiumschiene befindliche Oxidschicht wird beim Verbinden der Schienen von den Erhöhungen der Lochscheibe durchdrungen.

Die Lochscheibe besteht nahezu vollständig aus Aluminium oder einer Aluminiumlegierung. Kupfer bzw. eine Kupferlegierung ist somit nur im Bereich einer Schichtstärke der Lochscheibe vorhanden. Demzufolge weist die Lochscheibe im Bereich der zweiten Hauptfläche eine Schicht aus Kupfer oder einer Kupferlegierung auf.

Insbesondere weist die Lochscheibe eine durch Aufwalzen oder Aufspritzen oder Abscheiden erzeugte Schicht aus Kupfer oder einer Kupferlegierung auf.

Durch diese Ausbildung und Materialbeschaffenheit der Lochscheibe, nämlich dahingehend, dass diese im Wesentlichen aus Aluminium oder einer Aluminiumlegierung besteht, und Kupfer oder eine Kupferlegierung nur in einer dünnen Schicht aufgetragen wird, ergeben sich sehr geringe Materialkosten für die Lochscheibe. Hierbei ist dennoch sichergestellt, dass die Aluminiumseite der Lochscheibe in Kontakt mit der Aluminiumschiene und die Kupferseite der Lochscheibe in Kontakt mit der Kupferschiene gelangt.

Die Erhöhungen sind als Ausprägun- gen ausgebildet sind, wobei die Lochscheibe auf der die zweite Hauptfläche auf- weisenden Scheibenseite beim Ausprägen erzeugte Vertiefungen und auf der die erste Hauptfläche aufweisenden Scheibenseite, die beim Ausprägen erzeugten Er- höhung bzw. Ausprägungen aufweist. Somit lässt sich die Lochscheibe besonders einfach herstellen.

Die Lochscheibe weist insbesondere einen abrupten Höhensprung von der ersten Hauptfläche zur jeweiligen Erhöhung auf.

Die Erhöhungen sind insbesondere radial verlaufend angeordnet. Hierdurch lässt sich ein Erhöhungsmuster erzeugen, das über eine vorteilhafte Verteilung im Bereich der zugeordneten Hauptfläche der Lochscheibe eine günstige Druckverteilung zwischen Lochscheibe und zugeordneter Aluminiumschiene beim Verbinden der beiden Schienen sicherstellt.

Besonders zweckmäßig ist es, wenn die Erhöhungen über einen Vollkreis gleichmäßig verteilt angeordnet sind. Insbesondere ist vorgesehen, dass über den Vollkreis vier bis sechs, vorzugsweise fünf Erhöhungen angeordnet sind. Diese geringe Zahl von Erhöhungen gewährleistet eine relativ hohe Flächenpressung zwischen den Erhöhungen und der Aluminiumschiene, sodass nicht nur die Durchdringung der Oxidschicht mittels der Erhöhungen gewährleistet ist, sondern auch eine gewisse Verformung der Aluminiumschiene unter Einwirkung der Erhöhungen, die sich geringfügig in die Aluminiumschiene einpressen.

Die Lochscheibe ist vorzugsweise derart gestaltet, dass sie eine kreisrunde oder eckige Außenkontur und/oder eine zumindest über Teilabschnitte kreisrunde Innenkontur aufweist. Bei eckiger Außenkontur ist diese bevorzugt viereckig, insbesondere quadratisch ausgebildet. Mittels der zumindest über Teilabschnitte kreisrunden Innenkontur wird erreicht, dass eine definierte Führung der Lochscheibe in einem die Schienen verbindenden Befestigungsmittel möglich ist. Aufgrund dieser Führung ist die Lochscheibe im Befestigungsmittel weitgehend verliersicher gehalten. Dies vereinfacht die Montage von Stromschienen, Befestigungsmittel und Lochscheibe. Unter diesem Aspekt wird es als besonders vorteilhaft angesehen, wenn die Lochscheibe eine kreisrunde Innenkontur mit mehreren nach innen gewölbten Teilbereichen aufweist, insbesondere drei nach innen gewölbte Teilbereiche aufweist.

Die jeweilige Erhöhung erstreckt sich vorzugsweise im Wesentlichen über die radiale Erstreckung der Lochscheibe. Hierunter wird die radiale Erstreckung zwischen dessen Außenkontur und dessen Innenkontur verstanden. Insbesondere erstreckt sich die jeweilige Erhöhung über eine Länge von mehr als 50 % der radialen Erstreckung der Lochscheibe zwischen der Außenkontur und der Innenkontur.

Die jeweilige Erhöhung weist zweckmäßig ein größeres Längen-Breitenverhältnis auf, insbesondere bei Längenausrichtung der Erhöhung in Radialrichtung der Lochscheibe. Das Längen-Breiteverhältnis beträgt vorzugsweise 5 bis 8.

Gelöst wird die Aufgabe ferner durch eine besondere Verwendung der erfindungsgemäßen und gemäß Weiterbildungen beschriebenen Lochscheibe. Diese findet Verwendung als Verbindungsplättchen zwischen überlappend angeordneten, miteinander verbundenen Stromschienen unterschiedlicher Materialien. Hierbei durchsetzt ein Verbindungsmittel Löcher in den Stromschienen und verbindet die Stromschienen fest miteinander. Die Lochschiene kontaktiert im Bereich deren Erhöhungen die eine aus Aluminium oder einer Aluminiumlegierung bestehende Stromschiene und die Lochscheibe kontaktiert im Bereich der den Erhöhungen abgewandten Seite die andere aus Kupfer oder einer Kupferlegierung bestehende Stromschiene.

Gemäß einer Weiterbildung ist vorgesehen, dass die Lochscheibe im Zusammenhang mit einem Verbindungsmittel verwendet wird, das eine Schraube und eine Mutter aufweist. Insbesondere kann unter einen Schraubenkopf der Schraube und unter die Mutter jeweils eine Spannscheibe gelegt sein. Bei diesem Verbindungsmittel kann es sich durchaus um ein handelübliches Produkt handeln. Diesbezüglich ist somit auf keine besondere Materialwahl zu achten.

Es wird ferner als vorteilhaft angesehen, wenn die Lochscheibe mit deren nach innen gewölbten Teilbereichen auf einen Gewindeabschnitt der Schraube mit Spiel aufschraubbar ist. Diese Anordnung dient der verliersicheren Positionierung der Lochscheibe bei der Montage der Anordnung der beiden Stromschienen und vereinfacht somit das Handling deutlich.

Weitere Merkmale der Erfindung sind in den Unteransprüchen, der Beschreibung der Zeichnung und der Zeichnung selbst dargestellt, wobei bemerkt wird, dass alle Einzelmerkmale und alle Kombinationen von Einzelmerkmalen erfindungswesentlich sind.

In der Zeichnung ist die Erfindung anhand eines Ausführungsbeispiels und einer bevorzugten Verwendung dargestellt, ohne hierauf beschränkt zu sein.

Es zeigt:
- Fig. 1: eine Draufsicht einer Lochscheibe,
- Fig. 2: einen Schnitt durch die Lochscheibe gemäß der Linie II-II in Fig. 1,
- Fig. 3: ein Detail der Lochscheibe gemäß der Schnittansicht III in Fig. 2,
- Fig. 4: eine Unteransicht der Lochscheibe in räumlicher Darstellung,
- Fig. 5: eine Draufsicht der Lochscheibe in räumlicher Darstellung,
- Fig. 6: eine Draufsicht einer Anordnung von zwei mittels eines Befestigungsmittels verbundener Stromschienen unter Verwendung der Lochscheibe gemäß dem Ausführungsbeispiel nach den Fig. 1 bis 5,
- Fig. 7: einen Schnitt durch die Anordnung gemäß der Linie VII-VII in Fig. 6,
- Fig. 8: ein Detail der Anordnung gemäß der Schnittansicht VIII in Fig. 7,
- Fig. 9: die Anordnung gemäß der Fig. 6 und 7 in einer räumlichen Darstellung, schräg von oben gesehen.

### Figurenbeschreibung:

Die Lochscheibe 1 ist als Einzelteil in den Fig. 1 bis 5 veranschaulicht:
Die Lochscheibe 1 besteht nahezu vollständig aus Aluminium oder einer Aluminiumlegierung. Dies ist in der Schnittdarstellung gemäß Fig. 2 durch die gestrichelten Linien veranschaulicht. Dieser Aluminium-Grundkörper ist im Bereich einer Hauptfläche der Lochscheibe 1 mit einer Beschichtung aus Kupfer oder einer Kupferlegierung versehen.

Konkret ist gezeigt, dass die Lochscheibe 1 auf abgewandten Scheibenseiten Hauptflächen 2 und 3 aufweist. Diese sind parallel zueinander angeordnet. Die Lochscheibe 1 durchsetzt ein Loch 4. Die Lochscheibe 1 weist eine kreisrunde Außenkontur 5 und eine über Teilabschnitte kreisrunde Innenkontur 6 auf. Diese Innenkontur 6 ist mit drei nach innen gewölbten Teilbereichen 7 versehen.

Demnach besteht die Lochscheibe 1 im Bereich der Hauptfläche 2 aus Aluminium oder einer Aluminiumlegierung. Im Bereich der anderen Hauptfläche 3 besteht die Lochscheibe 1 aus Kupfer oder einer Kupferlegierung.

Die Lochscheibe 1 weist im Bereich der die Hauptfläche 2 aufweisenden Scheibenseite fünf Erhöhungen 8 auf. Diese stehen über die Hauptfläche 2 auf dieser Scheibenseite über.

Die Erhöhungen 8 sind als Ausprägungen ausgebildet. Hierbei weist die Lochscheibe 1 auf der die Hauptfläche 3 aufweisenden Scheibenseite beim Ausprägen erzeugte fünf Vertiefungen 9 und auf der die Hauptfläche 2 aufweisenden Scheibenseite die beim Ausprägen erzeugten Ausprägungen, somit Erhöhungen 8 auf. Diese Erhöhungen 8 sind radial verlaufend angeordnet. Sie sind über den Vollkreis der Lochscheibe 1 gleichmäßig verteilt angeordnet, somit unter einem Winkel von 72° positioniert.

Die jeweilige Erhöhung 8 erstreckt sich im Wesentlichen über die radiale Erstreckung der Lochscheibe 1. Sie erstreckt sich insbesondere über eine Länge von mehr als 50 % der Radialerstreckung der Lochscheibe zwischen Außenkontur 5 und Innenkontur 6.

Die jeweilige Erhöhung 8 weist ein großes Längen-Breitenverhältnis auf, beispielsweise von 5 bis 8, bei Längenausrichtung der Erhöhung 8 in Radialrichtung der Lochscheibe.

Die jeweilige Erhöhung 8 stellt sich aufgrund der Bildung durch Prägen als stabförmiger Vorsprung bezüglich der Hauptfläche 2 dar. Die Lochscheibe 1 weist somit einen abrupten Höhensprung im Übergang von der Hauptfläche 2 zur jeweiligen Erhöhung 8 auf. Die jeweilige Erhöhung ist als gerader stabförmiger Vorsprung bezüglich der Hauptfläche 2 ausgebildet.

Die Lochscheibe weist beispielsweise einen Durchmesser von 30 mm auf, bei einer Stärke von 2 mm zwischen den beiden Hauptflächen 2, 3. Die Höhe der jeweiligen Erhöhung beträgt beispielsweise 0,5 mm.

In der Schnittdarstellung gemäß Fig. 2 ist der Bereich der Lochscheibe 1, der aus Aluminium oder einer Aluminiumlegierung besteht, mit der Bezugsziffer 10 und der Bereich der Beschichtung aus Kupfer oder Kupferlegierung mit der Bezugsziffer 11 bezeichnet.

Die Fig. 6 bis 9 veranschaulichen die Verbindung zweier Stromschienen 12, 13 unter Verwendung eines Befestigungsmittels 14 bei Anordnung der Lochscheibe 1 zwischen den beiden Stromschienen 12, 13.

Die dickere Stromschiene 12 besteht hierbei aus Aluminium oder einer Aluminiumlegierung, die dünnere Stromschiene 13 aus Kupfer oder einer Kupferlegierung. Die Breite der Stromschienen 12, 13 ist gleich.

Verbunden werden die beiden Stromschienen 12, 13 mittels eines handelsüblichen Befestigungsmittels 14 aus Stahl. Hierbei handelt es sich um eine Schraube 15, eine Mutter 16 sowie zwei Spannscheiben 17. Zum Verbinden der beiden Stromschienen 12, 13 wird zunächst die Schraube 15 mit einem Gewindeabschnitt 18 der Schraube 15 durch die eine Spannscheibe 17 und eine dem Gewindeabschnitt 18 angepasstes Loch der Stromschiene 12 gesteckt und auf den freien Bereich des Gewindeabschnitts 18 die Lochscheibe 1 mit Spiel aufgedreht. Ein Aufstecken der Lochscheibe 1 ist hierbei infolge des Eingriffs der Teilbereiche 7 der Lochscheibe 1 in den Gewindeabschnitt 18 nicht möglich. Somit ist die Lochscheibe 1 für den weiteren Montagevorgang verliersicher auf dem Gewindeabschnitt 18 gehalten.

Die Lochscheibe 1 ist mit ihrer Aluminiumseite der Aluminiumstromschiene 12 zugewandt, womit auch die Erhöhungen 8 der Lochscheibe 1 dieser Stromschiene 12 zugewandt sind.

Anschließend wird die Schraube 15 durch ein bezüglich deren Gewindeabschnitt 18 angepasstes Loch der Kupferstromschiene 13 gesteckt, und zwar in beliebiger Montagelage, und anschließend auf den freien Gewindeabschnitt 18 die weitere Spannscheibe 17 gesteckt und die Mutter 16 aufgeschraubt. Durch Ansetzen geeigneter Werkzeuge an der Mutter 16 und dem Kopf 19 der Schraube 15 werden dann die Stromschienen 12, 13 gegeneinander verspannt bei zwischen diesen angeordneter Lochscheibe 1. Die Aluminiumseite der Lochscheibe 1 gelangt hierbei über deren Erhöhungen 8 in Kontakt mit der Aluminiumstromschiene 12 und es hinterlassen diese Erhöhungen 8 geringfügige Vertiefungen in der Stromschiene 12. Die Kupferstromschiene 13 kontaktiert die Kupferseite der Lochscheibe 1.

Eine etwaige Oxidschicht im Bereich der Aluminiumerhöhungen 8 der Lochscheibe 1 und/oder der der Lochscheibe 1 zugewandten Seite der Aluminiumstromschiene 12 wird hierbei aufgrund des Zusammenwirkens der Erhöhungen 8 mit der Stromschiene 12 durchbrochen, sodass eine optimale Stromleitung zwischen der Stromschiene 12 und der Lochscheibe 1 gewährleistet ist.

### Bezugszeichenliste

- 1: Lochscheibe
- 2: Hauptfläche
- 3: Hauptfläche
- 4: Loch
- 5: Außenkontur
- 6: Innenkontur
- 7: Teilbereich
- 8: Erhöhung
- 9: Vertiefung
- 10: Bereich
- 11: Bereich
- 12: Stromschiene
- 13: Stromschiene
- 14: Befestigungsmittel
- 15: Schraube
- 16: Mutter
- 17: Spannscheibe
- 18: Gewindeabschnitt
- 19: Kopf

## Patentansprüche

1. Lochscheibe (1) mit folgenden Merkmalen:
- die aus Metall bestehende Lochscheibe (1) weist auf abgewandten Scheibenseiten Hauptflächen (2, 3) auf,
- im Bereich der einen, ersten Hauptfläche (2) besteht die Lochscheibe (1) aus Aluminium oder einer Aluminiumlegierung,
- im Bereich der anderen, zweiten Hauptfläche (3) weist die Lochscheibe (1) eine Schicht (11) aus Kupfer oder
einer Kupferlegierung auf,
**gekennzeichnet durch** folgendes Merkmal:
- die Lochscheibe (1) weist im Bereich der die erste Hauptfläche (2) aufweisenden Scheibenseite Erhöhungen (8) auf, die über die erste Hauptfläche (2) der Lochscheibe (1) auf dieser Scheibenseite überstehen,
- die Lochscheibe (1) besteht aus Aluminium oder einer Aluminiumlegierung (10),
- die Erhöhungen (8) sind als Ausprägungen ausgebildet sind, wobei die Lochscheibe (1) auf der die zweite Hauptfläche (3) aufweisenden Scheibenseite beim Ausprägen erzeugte Vertiefungen (9) und auf der die erste Hauptfläche (2) aufweisenden Scheibenseite die beim Ausprägen erzeugten Ausprägungen (8) aufweist.

2. Lochscheibe nach Anspruch 1, wobei die Lochscheibe (1) die durch Aufwalzen oder Aufspritzen oder Abscheiden erzeugte Schicht (11) aus Kupfer oder Kupferlegierung aufweist.

3. Lochscheibe nach einem der Ansprüche 1 bis 2, wobei die Erhöhungen (8) radial verlaufend angeordnet sind.

4. Lochscheibe nach einem der Ansprüche 1 bis 3, wobei die Erhöhungen (8) über einen Vollkreis gleichmäßig verteilt angeordnet sind, insbesondere über den Vollkreis vier bis sechs, vorzugsweise fünf Erhöhungen (8) angeordnet sind.

5. Lochscheibe nach einem der Ansprüche 1 bis 4, wobei diese eine kreisrunde oder eckige Außenkontur (5) und/oder eine zumindest über Teilabschnitte kreisrunde Innenkontur (6) aufweist.

6. Lochscheibe nach einem der Ansprüche 1 bis 5, wobei sich die jeweilige Erhöhung (8) im Wesentlichen über die radiale Erstreckung der Lochscheibe (1) erstreckt, insbesondere über eine Länge von mehr als 50 % in der radialen Erstreckung der Lochscheibe (1) zwischen der Außenkontur (5) und der Innenkontur (6).

7. Lochscheibe nach einem der Ansprüche 1 bis 6, wobei die jeweilige Erhöhung (8) ein großes Längen-Breitenverhältnis aufweist, insbesondere bei Längenausrichtung der Erhöhung (8) in Radialrichtung der Lochscheibe (1).

8. Lochscheibe nach einem der Ansprüche 1 bis 7, wobei die Erhöhung (8) in Art eines stabförmigen Vorsprungs bezüglich der ersten Hauptfläche (2), insbesondere in Art eines geraden stabförmigen Vorsprungs ausgebildet ist.

9. Lochscheibe nach einem der Ansprüche 1 bis 8, wobei diese eine kreisrunde Innenkontur (6) mit mehreren nach innen gewölbten Teilbereichen (7) aufweist, insbesondere drei nach innen gewölbte Teilbereiche (7) aufweist.

10. Verwendung einer Lochscheibe (1) gemäß einem der Ansprüche 1 bis 9 als Verbindungsplättchen zwischen überlappend angeordneten, miteinander verbundenen Stromschienen (12, 13) unterschiedlicher Materialien, wobei ein Befestigungsmittel (14) Löcher in den Stromschienen (12, 13) durchsetzt und die Stromschienen (12, 13) fest verbindet, wobei die Lochscheibe (1) im Bereich deren Erhöhungen (8) die eine, aus Aluminium oder einer Aluminiumlegierung bestehende Stromschiene (12) kontaktiert und die Lochscheibe (1) im Bereich der den Erhöhungen (8) abgewandten Seite die andere, aus Kupfer oder einer Kupferlegierung bestehende Stromschiene (13) kontaktiert.

11. Verwendung einer Lochscheibe nach Anspruch 10 im Zusammenhang mit einem Befestigungsmittel (14), das eine Schraube (15) und eine Mutter (16) aufweist, insbesondere bei unter einen Schraubenkopf (19) der Schraube (15) und unter die Mutter (16) gelegten Spannscheiben (17).

12. Verwendung einer Lochscheibe nach Anspruch 10 oder 11, wobei die Lochscheibe (1) mit deren nach innen gewölbten Teilbereichen (7) auf einen Gewindeabschnitt (18) der Schraube (15) mit Spiel aufschraubbar ist.

## Claims

1. Perforated disk (1) having the following features:
- the perforated disk (1) made of metal has main surfaces (2, 3) on disk sides facing away,
- in the region of the one first main surface (2) the perforated disk (1) is made of aluminum or an aluminum alloy,
- in the region of the other second main surface (3) the perforated disk (1) exhibits a layer (11) of copper or a copper alloy, **characterized by** the following feature:
- the perforated disk (1) has in the region of the disk side exhibiting the first main surface (2) elevations (8) which project beyond the first main surface (2) of the perforated disk (1) on this disk side.
- the perforated disk (1) is made of aluminum or an aluminum alloy (10),
- the elevations (8) are configured as embossments, wherein the perforated disk (1) has depressions (9) produced during forming on the disk side with the second main surface (3), and embossments (8) produced during forming on the disk side exhibiting the first main surface (2).

2. Perforated disk according Claim 1, wherein the perforated disk (1) exhibits the layer (11) of copper or copper alloy produced by rolling or spraying or deposition.

3. Perforated disk according to either of Claims 1 and 2, wherein the elevations (8) are arranged running radially.

4. Perforated disk according one of Claims 1 to 3, wherein the elevations (8) are uniformly distributed over a full circle, in particular four to six, preferably five, elevations (8) are arranged over the full circle.

5. Perforated disk according to one of Claims 1 to 4, wherein this has a circular or angled outer contour (5) and/or a circular inner contour (6), at least over partial portions.

6. Perforated disk according to one of Claims 1 to 5, wherein the elevation (8) in each case preferably extends substantially over the radial extension of the perforated disk (1), in particular over a length of more than 50 % in the radial extension of the perforated disk (1) between the outer contour (5) and the inner contour (6).

7. Perforated disk according to one of Claims 1 to 6, wherein the elevation (8) has a high length-to-width ratio, in particular in the case of the longitudinal orientation of the elevation (8) in the radial direction of the perforated disk (1).

8. Perforated disk according to one of Claims 1 to 7, wherein the elevation (8) is configured as a rod-shaped projection in relation to the first main surface (2), in particular in the manner of a straight, rod-shaped projection.

9. Perforated disk according to one of Claims 1 to 8, wherein this has a circular inner contour (6) with a plurality of inwardly arched partial regions (7), in particular three inwardly arched partial regions (7).

10. Use of a perforated disk (1) according to one of Claims 1 to 9 as a small connecting plate between overlappingly arranged, interconnected busbars (12, 13) made of different materials, wherein a fastening means (14) passes through holes in the busbars (12, 13) and fixedly connects the busbars (12, 13) to one another, wherein the perforated disk (1) makes contact in the region of the elevations (8) thereof with the one busbar (12) made of aluminum or an aluminum alloy and the perforated disk (1) makes contact in the region of the side facing away from the elevations (8) with the other busbar (13) made of copper or a copper.

11. Use of a perforated disk according to Claim 10 in connection with a fastening means (14) which has a screw (15) and a nut (16), in particular with spring washers (17) placed under a screw head (19) of the screw (15) and under the nut (16).

12. Use of a perforated disk according to Claim 10 or 11, wherein the perforated disk (1) with the inwardly arched partial regions (7) thereof is capable of being screwed onto a threaded portion (18) of the screw (15) with play.

## Revendications

1. Disque perforé (1) présentant les caractéristiques suivantes :
- le disque perforé (1) constitué de métal présente des surfaces principales (2, 3) sur des faces opposées du disque,
- dans la zone d'une première surface principale (2), le disque perforé (1) est constitué d'aluminium ou d'un alliage d'aluminium,
- dans la zone de l'autre ou de la seconde surface principale (3), le disque perforé (1) présente une couche (11) de cuivre ou d'un alliage de cuivre,
**caractérisé par** les caractéristiques suivantes :
- dans la zone de la face du disque qui présente la première surface principale (2), le disque perforé (1) présente sur cette face du disque des parties saillantes (8) qui dépassent de la première surface principale (2) du disque perforé (1),
- le disque perforé (1) est constitué d'aluminium ou d'un alliage d'aluminium (10),
- les parties saillantes (8) sont réalisées sous la forme de moulures, dans lequel le disque perforé (1) comportant sur la face du disque qui présente la seconde surface principale (3) des creux (9) réalisés lors de l'emboutissage et sur la face du disque qui présente la première surface principale (2) des moulures (8) réalisées lors de l'emboutissage.

2. Disque perforé selon la revendication 1, dans lequel le disque perforé (1) présente la couche (11) de cuivre ou d'alliage de cuivre produite par laminage, pulvérisation ou dépôt.

3. Disque perforé selon l'une des revendications 1 à 2, dans lequel les parties saillantes (8) sont disposées de manière à s'étendre radialement.

4. Disque perforé selon l'une des revendications 1 à 3, dans lequel les parties saillantes (8) sont disposées de manière uniformément répartie sur un cercle complet, et en particulier, quatre à six, de préférence cinq parties saillantes (8) sont disposées sur le cercle complet.

5. Disque perforé selon l'une des revendications 1 à 4, dans lequel celui-ci présente un contour extérieur (5) circulaire ou anguleux et/ou un contour intérieur (6) qui est circulaire au moins sur des sections partielles.

6. Disque perforé selon l'une des revendications 1 à 5, dans lequel la partie saillante (8) respective s'étend sensiblement sur l'étendue radiale du disque perforé (1), en particulier sur une longueur supérieure à 50% suivant l'étendue radiale du disque perforé (1) entre le contour extérieur (5) et le contour intérieur (6).

7. Disque perforé selon l'une des revendications 1 à 6, dans lequel la partie saillante (8) respective présente un rapport longueur-largeur élevé, en particulier lorsque la partie saillante (8) est orientée longitudinalement dans la direction radiale du disque perforé (1).

8. Disque perforé selon l'une des revendications 1 à 7, dans lequel la partie saillante (8) est réalisée sous la forme d'une protubérance en forme de tige par rapport à la première surface principale (2), en particulier sous la forme d'une protubérance en forme de tige droite.

9. Disque perforé selon l'une des revendications 1 à 8, dans lequel celui-ci présente un contour intérieur circulaire (6) pourvu d'une pluralité de zones partielles (7) incurvées vers l'intérieur, en particulier de trois zones partielles (7) incurvées vers l'intérieur.

10. Utilisation d'un disque perforé (1) selon l'une des revendications 1 à 9 sous la forme de plaquettes de liaison entre des barres omnibus (12, 13) reliées les unes aux autres, se chevauchant et constituées de matériaux différents, dans lequel un moyen de fixation (14) passe à travers des trous ménagés dans les barres omnibus (12, 13) et relie fermement les barres omnibus (12, 13), dans lequel le disque perforé (1) est en contact avec l'une des barres omnibus (12) constituée d'aluminium ou d'un alliage d'aluminium dans la zone de ses parties saillantes (8) et le disque perforé (1) est en contact avec l'autre barre omnibus (13) constituée de cuivre ou d'un alliage de cuivre dans la zone de la face tournée à l'opposé des parties saillantes (8).

11. Utilisation d'un disque perforé selon la revendication 10 en association avec un moyen de fixation (14), comportant une vis (15) et un écrou (16), en particulier dans le cas de disques de tension (17) placés sous une tête de vis (19) de la vis (15) et sous l'écrou (16).

12. Utilisation d'un disque perforé selon la revendication 10 ou 11, dans lequel le disque perforé (1) peut être vissé avec un certain jeu sur une partie filetée (18) de la vis (15) au moyen de ses régions partielles incurvées vers l'intérieur (7).
